# DEMANDE DE BREVET EUROPEEN

(11) **EP 1 903 170 A1**
(43) Date de publication de la demande: **26.03.2008**
(21) Numéro de dépôt: 07301363.3
(22) Date de dépôt: 14.09.2007
(51) Int. Cl.: E05B 65/12, E05B 65/32, E05B 17/00

(54) **Systeme d'assistance a l'ouverture d'une serrure d'ouvrant de vehicule automobile**

(30) Priorité: 15.09.2006 FR 0653760
(71) Demandeur: PEUGEOT CITROËN AUTOMOBILES S.A., 78140 Vélizy Villacoublay (FR)
(72) Inventeur: Poinsignon, Jean-Marc, 57220, Fouligny (FR); Giordano, Jean, 90000, Belfort (FR)

(57) **Abrégé**

Système d'assistance à l'ouverture d'une serrure d'ouvrant de véhicule automobile, utilisable aussi bien dans une serrure mécanique que dans une serrure électrique.

Cette serrure comporte un système de stockage de l'énergie formé d'un ressort 13 enroulé autour de l'axe 4 du pêne 1 et fixé à celui-ci par l'une de ses extrémité 14, de façon à être comprimé par la rotation dudit pêne.

Un dispositif mécanique 12 non réversible est interposé entre l'extrémité active 15 du ressort 13 et le cliquet 9 qui maintient le pêne en position verrouillée. Ce dispositif est apte à maintenir ladite extrémité active en appui et susceptible d'être mis en rotation initiale par un moyen mécanique approprié, par exemple un actionneur électrique, de façon à libérer l'énergie accumulée dudit ressort dont l'extrémité active 15 agit ensuite sur le dispositif 12 dans le sens de rotation de celui-ci pour lui permettre de continuer sa rotation et de mettre en mouvement le cliquet 9 afin de dégager celui-ci du cran de blocage 6 du pêne.

## Description

L'invention concerne les serrures pour ouvrant de véhicule automobile et, plus particulièrement un système d'assistance à l'ouverture d'une telle serrure.

On connaît bien ces serrures qui sont actionnées par une poignée de l'ouvrant correspondant du véhicule automobile. Elles comportent une gâche coopérant avec un pêne bloqué, en position fermée, par un cliquet. Pour permettre l'ouverture de l'ouvrant, le cliquet est libéré par un mécanisme actionné par la manoeuvre de la poignée par l'utilisateur.

Dans les serrures mécaniques, ce mécanisme est, le plus souvent, un câble et sa manoeuvre oblige l'utilisateur à déployer une certaine force. Pour faciliter ce mouvement, on a donc chercher à l'assister.

Aujourd'hui, on connaît donc des serrures électriques qui utilisent un mécanisme du type électromécanique pour libérer le cliquet de la serrure. Dans ce cas l'effort demandé à l'utilisateur est très faible.

Toutefois, l'utilisation de ce mécanisme nécessite une source d'alimentation électrique qui est, en fonctionnement normal, fournie par la batterie du véhicule.

Cependant, en cas de dysfonctionnement du système d'alimentation consécutif, par exemple, à une défaillance de la batterie ou à un accident, la sécurité impose d'assurer le fonctionnement de la serrure quoi qu'il arrive.

Il faut donc disposer d'au moins une source d'énergie locale pour que le mécanisme de libération puisse continuer à fonctionner quelle que soit la situation.

Afin de ne pas grever la serrure en termes d'encombrement, de poids et de coût, il faut que cette source n'ait pas à assurer de grandes dépenses énergétiques et, par conséquent, que son rôle soit réduit au minimum.

Le but de l'invention est donc de proposer un système d'assistance à l'ouverture d'une serrure qui soit utilisable aussi bien sur une serrure mécanique qu'électrique et apte à réduire les efforts nécessaires pour libérer le système de blocage de son pêne.

A cet effet, la présente invention a pour objet un système d'assistance à l'ouverture d'une serrure d'ouvrant de véhicule automobile, ladite serrure comportant un pêne (1) mobile fixé sur le corps (5) de la serrure et muni d'une encoche (2) destinée à recevoir une gâche (3), caractérisé en ce qu'il comporte un système de stockage de l'énergie (13) apte à stocké de l'énergie lors du mouvement dudit pêne (1) lors de la fermeture de l'ouvrant et un dispositif mécanique (12) susceptible d'être mis en mouvement initial par un moyen approprié de façon à libérer l'énergie accumulée dudit système de stockage (13) qui agit ensuite pour libérer la gâche (3) de l'encoche (2).
A cet effet, la présente invention a aussi pour objet un système d'assistance à l'ouverture d'une serrure d'ouvrant de véhicule automobile, ladite serrure comportant un pêne (1) mobile fixé sur le corps (5) de la serrure et muni d'une encoche (2) destinée à recevoir une gâche (3), un dispositif de blocage (9) coopérant avec au moins une partie correspondante (6, 7) du pêne (1) pour assurer alternativement son blocage et sa libération, caractérisé en ce qu'il comporte un système de stockage de l'énergie (13) apte à stocké de l'énergie lors du mouvement dudit pêne (1) lors de la fermeture de l'ouvrant et un dispositif mécanique (12) susceptible d'être mis en mouvement initial par un moyen approprié de façon à libérer l'énergie accumulée dudit système de stockage (13) qui agit ensuite sur le dispositif (12) pour lui permettre de continuer son mouvement et de mettre en mouvement le dispositif de blocage (9) afin de dégager ledit dispositif de blocage (9) de la partie correspondante (6) du pêne (1).

A cet effet, la présente invention a encore pour objet un système d'assistance à l'ouverture d'une serrure d'ouvrant de véhicule automobile, ladite serrure comportant un pêne (1) mobile en rotation autour d'un axe (4) fixé sur le corps (5) de la serrure et muni d'une encoche (2) destinée à recevoir une gâche (3), un cliquet (9) coopérant avec au moins un cran (6, 7) du pêne pour assurer alternativement son blocage en rotation et sa libération, caractérisé en ce qu'il comporte un système de stockage de l'énergie formé d'un ressort (13) apte à être comprimé par la rotation dudit pêne lors de la fermeture de l'ouvrant, et un dispositif mécanique (12) susceptible d'être mis en mouvement initial par un moyen approprié de façon à libérer l'énergie accumulée dudit ressort (13) qui agit ensuite sur le dispositif (12) pour lui permettre de continuer son mouvement et de mettre en mouvement le cliquet (9) afin de dégager ledit cliquet (9) du cran de blocage (6) du pêne.

A cet effet, la présente invention a enfin pour objet un système d'assistance à l'ouverture d'une serrure d'ouvrant de véhicule automobile, ladite serrure comportant un pêne mobile en rotation autour d'un axe fixé sur le corps de la serrure et muni d'une encoche destinée à recevoir une gâche, un cliquet coopérant avec au moins un cran du pêne pour assurer alternativement son blocage en rotation et sa libération et un système de stockage de l'énergie formé d'un ressort enroulé autour de l'axe du pêne et fixé à celui-ci par l'une de ses extrémité, de façon à être comprimé par la rotation dudit pêne, lequel système d'assistance à l'ouverture comporte aussi un dispositif mécanique non réversible interposé entre l'extrémité active du ressort et le cliquet, apte à maintenir ladite extrémité active en appui et susceptible d'être mis en rotation initiale par un moyen approprié de façon à libérer l'énergie accumulée dudit ressort dont l'extrémité active agit ensuite sur le dispositif dans le sens de rotation de celui-ci pour lui permettre de continuer sa rotation et de mettre en mouvement le cliquet afin de dégager ledit cliquet du cran de blocage du pêne.

Selon d'autres caractéristiques avantageuses de l'invention :
■ le dispositif mécanique non réversible est un excentrique monté, mobile en rotation, sur le pêne.
■ le cliquet comporte une partie formant bras de levier sur laquelle agit l'excentrique pour mettre ledit cliquet en mouvement.
■ le moyen d'actionnement du dispositif mécanique non réversible est un actionneur électromécanique, par exemple, un moteur électrique.
■ le moyen d'actionnement du dispositif mécanique non réversible est un câble relié à la poignée d'ouverture de l'ouvrant.
■ le moyen d'actionnement du dispositif mécanique non réversible est une tringle reliée à la poignée d'ouverture de l'ouvrant.
■ l'actionneur électromécanique est alimenté, en cas de dysfonctionnement de la serrure, par une source d'énergie électrique auxiliaire.

D'autres caractéristiques et avantages de l'invention apparaîtront clairement à la lecture de la description ci-après, donnée à titre indicatif en référence aux dessins annexés dans lesquels :
- La figure 1 est une vue schématique d'une serrure selon l'invention
- Les figures 2a à 2e sont des vues du cycle d'ouverture de cette serrure et,
- Les figures 3a à 3d sont des vues du cycle de fermeture de la dite serrure.

Comme on le voit sur la figure 1, la serrure selon l'invention comporte un pêne 1 muni d'une encoche 2 destinée à recevoir une gâche 3.

La gâche 3 est, par exemple, constituée d'une tige métallique, solidaire d'un montant d'ouvrant de véhicule automobile, placé en vis-à-vis de la serrure installée sur ledit ouvrant.

Le pêne 1 est mobile en rotation autour d'un axe 4 fixé sur le corps 5 de la serrure. II est muni, de deux crans 6 et 7 dans lesquels s'engage l'élément actif 8 d'un cliquet 9 pour assurer la fermeture de la serrure, comme on l'expliquera plus loin.

Le cliquet 9 est susceptible de pivoter autour d'un axe 10 et, selon l'invention, il comporte encore une partie 11 formant bras de levier qui vient en appui contre un excentrique 12 monté, mobile en rotation, sur le pêne 1.

Un ressort 13 est enroulé autour de l'axe 4 du pêne et il est fixé à celui-ci par l'une de ses extrémité 14, de façon à être comprimé par la rotation dudit pêne, tandis que sa seconde extrémité 15 agit sur l'excentrique 12 dans le sens de rotation de celui-ci.

Le moyen d'actionnement de cet excentrique (non représenté) varie en fonction du type de serrure. Dans le cas d'une serrure mécanique, il s'agira d'un câble ou d'une tringle, relié à la poignée de l'ouvrant.

Dans le cas d'une serrure électrique il sera constitué par exemple, d'un petit moteur électrique. Cet actionneur est alimenté normalement par la batterie du véhicule et, en cas de dysfonctionnement, par une source d'énergie électrique auxiliaire.

On va, maintenant, expliquer le fonctionnement du système, en référence aux figures 2 et 3.

Lorsque l'ouvrant est fermé (figure 2a), la gâche 3 est engagée dans l'encoche 2 du pêne 1 , le ressort 13 est armé. L'élément actif 8 du cliquet 9 est engagé dans le cran 6 du pêne, bloquant celui-ci. A cette étape, l'ouvrant est maintenu fermé par la serrure.

Lors d'une commande d'ouverture, Son mécanisme d'actionnement commande la mise en rotation de l'excentrique 12 (figure 2b). Cee mouvement est amplifié par la force exercée par le ressort 13 sur l'excentrique, lequel agit sur le bras de levier 11 du cliquet 9, de façon à mettre celui-ci en rotation selon la flèche F1.

Dans ce mouvement, l'élément actif 8 du cliquet sort de l'encoche 6 du pêne (1) (figure 2c). Celui-ci, qui n'est donc plus bloqué commence sa rotation selon la flèche F2. A ce moment, la détente du ressort 13 repousse la gâche 3 et l'ouvrant (figure 2d).

La rotation du pêne se poursuit jusqu'à la libération de la gâche 3 (figure 2e). Ce qui permet l'ouverture de l'ouvrant.

L'excentrique 12 continue sa course afin de retrouver sa position initiale qui permet le réamorçage du ressort pendant la fermeture. L'énergie dépensée dans ce mouvement de rotation n'est pas très importante car le ressort 13 est relâché et n'exerce donc plus d'effort sur l'excentrique.

Lorsque l'excentrique est revenu à sa position initiale, la fermeture de la serrure est de nouveau possible, la gâche peut à nouveau entrer dans le pêne (figure 3a).

Grâce à l'inertie de l'ouvrant, la gâche 3 qui est entrée dans l'encoche 2 du pêne 1 pousse celui-ci et le met en rotation dans le sens inverse de la flèche F2 (figure 3b).

Dans ce mouvement, l'élément actif 8 du cliquet s'engage dans l'encoche 7 du pêne, ce qui correspond à une première position de fermeture de la serrure dans laquelle celle-ci est encore légèrement ouverte (figure 3c).

La rotation du pêne se poursuivant, l'élément actif 8 du cliquet quitte l'encoche 7 pour s'engager dans l'encoche 6, ce qui achève la fermeture de la serrure (figure 3d).

La rotation du pêne a retendu le ressort 13 qui se retrouve en appui tendu sur l'excentrique. La serrure est de nouveau prête pour une nouvelle ouverture.

Comme on vient de le voir, la seule énergie nécessaire pour libérer le cliquet de blocage du pêne est celle nécessaire à la mise en rotation de l'excentrique. II est donc faible.

Cela permet donc de réduire les efforts à exercer sur la poignée d'ouverture.

Dans le cas d'une serrure électrique, la source d'énergie électrique auxiliaire, destinée à assurer l'ouverture de l'ouvrant en cas de nécessité peut donc être choisie de faible puissance et de faibles dimensions.

On a bien compris, aussi, que l'énergie mécanique emmagasinée dans le ressort provient de l'énergie cinétique engendrée par la manoeuvre de l'ouvrant. Cette énergie mécanique n'a pas tendance à diminuer dans le temps, il n'y a pas d'autodécharge. Ceci permet d'assurer l'ouverture même après un temps de stockage du véhicule automobile de longue durée.

On notera encore que l'agencement de la serrure selon l'invention est très simple et comporte peu d'éléments, ce qui diminue son volume et son poids.

Bien entendu l'invention n'est pas limitée au mode de réalisation décrit et représenté. En particulier, l'excentrique peut être remplacé par tout système mécanique non réversible, mobile en rotation, apte, d'une part, à maintenir en appui l'extrémité active du ressort et d'autre part à agir sur le cliquet pour le mettre en rotation.

D'autre part, dans l'exemple décrit, la gâche est solidaire de la caisse du véhicule automobile alors que la serrure est solidaire de l'ouvrant, bien entendu, l'inverse ne sort pas du cadre de l'invention.

## Revendications

1. Système d'assistance à l'ouverture d'une serrure d'ouvrant de véhicule automobile, ladite serrure comportant un pêne (1) mobile en rotation autour d'un axe (4) fixé sur le corps (5) de la serrure et muni d'une encoche (2) destinée à recevoir une gâche (3), un cliquet (9) coopérant avec au moins un cran (6, 7) du pêne pour assurer alternativement son blocage en rotation et sa libération et un système de stockage de l'énergie formé d'un ressort (13) enroulé autour de l'axe (4) du pêne et fixé à celui-ci par l'une de ses extrémité (14), de façon à être comprimé par la rotation dudit pêne,
**caractérisé en ce qu'**il comporte un dispositif mécanique (12) non réversible interposé entre l'extrémité active (15) du ressort (13) et le cliquet (9), apte à maintenir ladite extrémité active en appui et susceptible d'être mis en rotation initiale par un moyen approprié de façon à libérer l'énergie accumulée dudit ressort dont l'extrémité active (15) agit ensuite sur le dispositif (12) dans le sens de rotation de celui-ci pour lui permettre de continuer sa rotation et de mettre en mouvement le cliquet (9) afin de dégager ledit cliquet du cran de blocage (6) du pêne.

2. Système d'assistance à l'ouverture d'une serrure selon la revendication 1,
**caractérisé en ce que** le dispositif mécanique non réversible est un excentrique (12) monté, mobile en rotation, sur le pêne (1).

3. Système d'assistance à l'ouverture d'une serrure selon la revendication 2,
**caractérisé en ce que** le cliquet (9) comporte une partie (11) formant bras de levier sur laquelle agit l'excentrique (12) pour mettre ledit cliquet en mouvement.

4. Système d'assistance à l'ouverture d'une serrure selon l'une des revendications précédentes,
**caractérisé en ce que** le moyen d'actionnement du dispositif mécanique non réversible (12) est un actionneur électromécanique.

5. Système d'assistance à l'ouverture d'une serrure selon la revendication 4,
**caractérisé en ce que** l'actionneur électromécanique est un moteur électrique.

6. Système d'assistance à l'ouverture d'une serrure selon l'une des revendications 1 à 3,
**caractérisé en ce que** le moyen d'actionnement du dispositif mécanique non réversible (12) est un câble relié à la poignée d'ouverture de l'ouvrant.

7. Système d'assistance à l'ouverture d'une serrure selon l'une des revendications 1 à 3,
**caractérisé en ce que** le moyen d'actionnement du dispositif mécanique non réversible (12) est une tringle reliée à la poignée d'ouverture de l'ouvrant.

8. Système d'assistance à l'ouverture d'une serrure selon l'une des revendications 1 à 6,
**caractérisé en ce que** l'actionneur électromécanique est alimenté, en cas de dysfonctionnement de la serrure, par une source d'énergie électrique auxiliaire.

9. Système d'assistance à l'ouverture d'une serrure d'ouvrant de véhicule automobile, ladite serrure comportant un pêne (1) mobile fixé sur le corps (5) de la serrure et muni d'une encoche (2) destinée à recevoir une gâche (3),
**caractérisé en ce qu'**il comporte un système de stockage de l'énergie (13) apte à stocké de l'énergie lors du mouvement dudit pêne (1) lors de la fermeture de l'ouvrant et un dispositif mécanique (12) susceptible d'être mis en mouvement initial par un moyen approprié de façon à libérer l'énergie accumulée dudit système de stockage (13) qui agit ensuite pour libérer la gâche (3) de l'encoche (2).

10. Système d'assistance à l'ouverture d'une serrure d'ouvrant de véhicule automobile, ladite serrure comportant un pêne (1) mobile fixé sur le corps (5) de la serrure et muni d'une encoche (2) destinée à recevoir une gâche (3), un dispositif de blocage (9) coopérant avec au moins une partie correspondante (6, 7) du pêne (1) pour assurer alternativement son blocage et sa libération,
**caractérisé en ce qu'**il comporte un système de stockage de l'énergie (13) apte à stocké de l'énergie lors du mouvement dudit pêne (1) lors de la fermeture de l'ouvrant et un dispositif mécanique (12) susceptible d'être mis en mouvement initial par un moyen approprié de façon à libérer l'énergie accumulée dudit système de stockage (13) qui agit ensuite sur le dispositif (12) pour lui permettre de continuer son mouvement et de mettre en mouvement le dispositif de blocage (9) afin de dégager ledit dispositif de blocage (9) de la partie correspondante (6) du pêne (1).

11. Système d'assistance à l'ouverture d'une serrure d'ouvrant de véhicule automobile, ladite serrure comportant un pêne (1) mobile en rotation autour d'un axe (4) fixé sur le corps (5) de la serrure et muni d'une encoche (2) destinée à recevoir une gâche (3), un cliquet (9) coopérant avec au moins un cran (6, 7) du pêne pour assurer alternativement son blocage en rotation et sa libération,
**caractérisé en ce qu'**il comporte un système de stockage de l'énergie formé d'un ressort (13) apte à être comprimé par la rotation dudit pêne lors de la fermeture de l'ouvrant, et un dispositif mécanique (12) susceptible d'être mis en mouvement initial par un moyen approprié de façon à libérer l'énergie accumulée dudit ressort (13) qui agit ensuite sur le dispositif (12) pour lui permettre de continuer son mouvement et de mettre en mouvement le cliquet (9) afin de dégager ledit cliquet (9) du cran de blocage (6) du pêne.
